# EUROPÄISCHE PATENTSCHRIFT

(11) **EP 4 448 430 B1**
(45) Veröffentlichungstag und Bekanntmachung des Hinweises auf die Patenterteilung: **30.07.2025**
(21) Anmeldenummer: 22823528.9
(22) Anmeldetag: 01.12.2022
(51) Int. Cl.: B66B 5/00, B66B 19/00

(54) **MONTAGE EINER HOHLSCHIENE IN EINEM AUFZUGSSCHACHT EINER AUFZUGSANLAGE**
MOUNTING OF A HOLLOW RAIL IN A LIFT SHAFT OF LIFT SYSTEM
MONTAGE D'UN RAIL CREUX DANS UNE CAGE D'UNE INSTALLATION D'ASCENSEUR

(30) Priorität: 15.12.2021 EP 21214831
(43) Veröffentlichungstag der Anmeldung: 23.10.2024
(73) Patentinhaber: INVENTIO AG, 6052 Hergiswil (CH)
(72) Erfinder: BÜTLER, Erich, 6030 Ebikon (CH); LO JACONO, Romeo, 6929 Gravesano (CH); D'APICE, Alessandro, 6030 Ebikon (CH); STREBEL, Serge, 5644 Auw (CH); MÖRI, Peter, 6023 Rothenburg (CH)
(74) Vertreter: Inventio AG
(86) Internationale Anmeldenummer: PCT/EP2022/083977
(87) Internationale Veröffentlichungsnummer: WO 2023/110417

(56) Entgegenhaltungen:
- EP-A1- 3 642 147
- EP-A1- 3 766 818
- EP-B1- 3 642 147
- CN-A- 108 792 884

## Beschreibung

Die vorliegende Erfindung betrifft ein Verfahren zum Montieren einer Hohlschiene zum Führen einer Aufzugskabine und/oder eines Gegengewichts einer Aufzugsanlage. Des Weiteren betrifft die Erfindung ein Spannwerkzeug zur Verwendung in einem solchen Verfahren.

Eine Aufzugsanlage kann dazu eingesetzt werden, Personen und/oder Gegenstände zwischen Stockwerken eines Gebäudes zu transportieren. Zur Führung einer Aufzugskabine und/oder eines Gegengewichts der Aufzugsanlage entlang eines Aufzugsschachts können beispielsweise Hohlschienen mit entsprechenden Laufflächen und/oder Führungskonturen eingesetzt werden, die über entsprechende Klammern im Aufzugsschacht verankert werden und darin vertikal verlaufen können. Solche Hohlschienen können je nach Länge des Aufzugsschachts aus mehreren kürzeren Hohlschienenteilen zusammengesetzt werden. Um störende Geräusche und/oder übermässigen Verschleiss im Betrieb der Aufzugsanlage zu vermeiden, sollten die Hohlschienenteile möglichst exakt zueinander ausgerichtet werden, insbesondere derart, dass sich an den Hohlschienenstössen, an denen benachbarte Hohlschienenteile aneinanderstossen, ein möglichst ebener, spaltfreier Übergang ergibt.

In EP 3 898 483 A1 wird ein Beispiel für eine hohle Führungsschiene einer Aufzugsanlage beschrieben.

Es kann daher Bedarf an einem Verfahren bestehen, mit dem die Montage einer Hohlschiene in einem Aufzugsschacht verbessert werden kann. Ferner kann Bedarf an einem einfach (de)montierbaren Spannwerkzeug bestehen, das sich zur Verwendung in einem solchen Verfahren eignet.

Diesem Bedarf kann mit den Gegenständen der unabhängigen Ansprüche entsprochen werden. Vorteilhafte Ausführungsformen sind in den abhängigen Ansprüchen, der nachfolgenden Beschreibung und den beigefügten Figuren dargelegt.

Ein erster Aspekt der Erfindung betrifft ein Verfahren zum Montieren einer Hohlschiene zum Führen einer Aufzugskabine und/oder eines Gegengewichts einer Aufzugsanlage. Das Verfahren umfasst zumindest die folgenden Schritte, die vorzugsweise in der nachstehend angegebenen Reihenfolge ausgeführt werden können: (i) Anordnen eines ersten Hohlschienenteils und eines zweiten Hohlschienenteils in verschiedenen Höhen in einem Aufzugsschacht der Aufzugsanlage; (ii) Ausrichten des ersten Hohlschienenteils relativ zum zweiten Hohlschienenteil mithilfe eines Ausrichtungsstücks, sodass sich das erste Hohlschienenteil und das zweite Hohlschienenteil entlang einer gemeinsamen Längsachse erstrecken, wobei das Ausrichtungsstück derart zwischen dem ersten Hohlschienenteil und dem zweiten Hohlschienenteil angeordnet wird, dass das Ausrichtungsstück teilweise in ein offenes Ende des ersten Hohlschienenteils und teilweise in ein offenes Ende des zweiten Hohlschienenteils hineinragt; (iii) Befestigen jeweils eines Spannelements am ersten Hohlschienenteil und am zweiten Hohlschienenteil; und (iv) Aufbringen einer Kraft auf die Spannelemente in zueinander entgegengesetzten Richtungen parallel zur gemeinsamen Längsachse, um das erste Hohlschienenteil und das zweite Hohlschienenteil zur Hohlschiene zusammenzuführen, wobei das Ausrichtungsstück ins offene Ende des ersten Hohlschienenteils und/oder ins offene Ende des zweiten Hohlschienenteils eingepresst wird.

Eine jeweilige Innen- und/oder Aussenkontur der Hohlschienenteile kann fertigungsbedingt in ihren Massen schwanken. Solche fertigungsbedingten Abweichungen können die Montage der Hohlschiene erschweren. Um dieses Problem zu lösen, wird vorgeschlagen, die Hohlschienenteile über ein geeignetes Ausrichtungsstück zueinander auszurichten und miteinander zu verpressen. Dies macht die Montage der Hohlschiene deutlich einfacher und präziser. Die Verwendung eines speziellen Spannwerkzeugs zum kontrollierten Aufbringen der erforderlichen Montagekräfte macht die Montage zudem sicherer.

Wie weiter oben angedeutet, können das erste Hohlschienenteil und das zweite Hohlschienenteil mittels der Spannelemente so weit zusammengeführt werden, bis sie aneinanderstossen, um einen Hohlschienenstoss zu bilden. Dadurch, dass das Ausrichtungsstück zumindest teilweise ins offene Ende des ersten und/oder des zweiten Hohlschienenteils eingepresst wird, also spielfrei im jeweiligen offenen Ende sitzt, werden die Hohlschienenteile sehr genau zueinander ausgerichtet. Somit kann ein besonders glatter, lückenloser Übergang zwischen den Hohlschienenteilen geschaffen werden, sodass im günstigsten Fall keine zusätzliche Nachbearbeitung erforderlich ist. Beispielsweise kann das Ausrichten so exakt sein, dass der Hohlschienenstoss im Bereich der Laufflächen und/oder der Führungskonturen nicht zusätzlich überschliffen zu werden braucht, was den Montageaufwand erheblich reduziert.

Unter «Hohlschienenteil» kann ein längliches, gerades Hohlprofil, das an seinen Enden offen ist, verstanden werden. Beispielsweise kann jedes Hohlschienenteil aus einem entsprechend langen Stück Blech geformt oder aus mehreren entsprechend geformten Blechstücken zusammengefügt sein.

Jedes Hohlschienenteil kann eine oder mehrere Führungskonturen aufweisen, die beispielsweise zur Führung eines oder mehrerer Führungs- und/oder Bremsschuhe dienen können. Zusätzlich oder alternativ kann jedes Hohlschienenteil eine oder mehrere Laufflächen für Rollen aufweisen. Die Führungskonturen bzw. Laufflächen unterschiedlicher Hohlschienenteile sollten möglichst deckungsgleich, d. h. mit möglichst geringem Versatz zueinander, ausgerichtet werden, sodass die fertigmontierte Hohlschiene an ihren Hohlschienenstössen keine übermässigen Stufen, Lücken oder sonstige Unebenheiten aufweist, was störende Geräusche oder Vibrationen beim Verfahren der Aufzugskabine und/oder des Gegengewichts oder beim Betätigen der Bremse der Aufzugsanlage verursachen könnte oder den Verschleiss der Rollen verstärken könnte.

Es ist möglich, dass das erste Hohlschienenteil vormontiert ist. In diesem Fall kann ein erster Längsabschnitt des Ausrichtungsstücks schon vor der Montage der Hohlschiene ins offene Ende des ersten Hohlschienenteils eingeführt, beispielsweise eingepresst worden sein. Beim Ausrichten kann dann ein zweiter Längsabschnitt des Ausrichtungsstücks, der über das offene Ende des ersten Hohlschienenteils hinaussteht, in einer bestimmten Orientierung gegenüber dem offenen Ende des zweiten Hohlschienenteils angeordnet und in dieser Orientierung teilweise dort eingeführt werden. Schliesslich kann der zweite Längsabschnitt des Ausrichtungsstücks beim Zusammenführen der beiden Hohlschienenteile durch Aufbringen einer entsprechenden (Press-)Kraft mittels der Spannelemente ins offene Ende des zweiten Hohlschienenteils eingepresst werden, beispielsweise bis auf Anschlag. Somit ist das Ausrichtungsstück am Ende des Montagevorgangs beidseitig mit der Hohlschiene verpresst.

Denkbar ist auch, dass der erste Längsabschnitt des Ausrichtungsstücks bei der Vormontage des ersten Hohlschienenteils nur teilweise in dessen offenes Ende eingeführt, beispielsweise eingepresst wird und erst beim Zusammenführen der beiden Hohlschienenteile vollständig, beispielsweise bis auf Anschlag, ins offene Ende des ersten Hohlschienenteils eingepresst wird.

Es ist zweckmässig, wenn die Spannelemente in vertikaler Richtung paarweise einander gegenüberliegend an den Hohlschienenteilen befestigt werden. Es ist jedoch auch denkbar, dass die befestigten Spannelemente horizontal zueinander versetzt montiert werden. Um zu verhindern, dass sich die Hohlschienenteile verkanten, ist es vorteilhaft, wenn mehrere Spannelemente an verschiedenen Seiten der Hohlschienenteile, vorzugsweise an einander gegenüberliegenden Seiten der Hohlschienenteile, befestigt und, gleichzeitig oder abwechselnd, mit der Kraft beaufschlagt werden.

Das Aufbringen der Kraft kann manuell, mittels eines geeigneten Werkzeugs, etwa eines Schraubenschlüssels, und/oder motorisch erfolgen.

Ein zweiter Aspekt der Erfindung betrifft ein Spannwerkzeug zur Verwendung in einem Verfahren, wie es vor- und nachstehend beschrieben wird. Das Spannwerkzeug umfasst zumindest die folgenden Komponenten: mindestens zwei Spannelemente, wobei mindestens ein erstes der Spannelemente an einem ersten Hohlschienenteil befestigbar ist und mindestens ein zweites der Spannelemente an einem zweiten Hohlschienenteil befestigbar ist; und ein Mittel zum Aufbringen einer Kraft auf das am ersten Hohlschienenteil befestigte erste Spannelement und das am zweiten Hohlschienenteil befestigte zweite Spannelement in zueinander entgegengesetzten Richtungen parallel zu einer gemeinsamen Längsachse des ersten Hohlschienenteils und des zweiten Hohlschienenteils, sodass das erste Hohlschienenteil und das zweite Hohlschienenteil aufeinander zubewegt werden.

Aufgrund des beschränkten Platzes im Aufzugsschacht können die Spannelemente beispielsweise besonders kompakt, etwa besonders schlank oder flach, ausgeführt sein. Dennoch sollten die Spannelemente ausreichend stabil sein, damit genug Kraft auf die Hohlschienenteile übertragen werden kann, um diese vollständig zusammenführen, d. h. miteinander verpressen zu können.

Die Spannelemente können wiederlösbar am jeweiligen Hohlschienenteil befestigbar sein, beispielsweise damit verschraubbar und/oder verhakbar sein.

Beispielsweise kann das Spannwerkzeug derart ausgeführt sein, dass es von einer einzigen Person getragen, installiert und/oder bedient werden kann.

Das Mittel zum Aufbringen der Kraft kann im einfachsten Fall durch eine durch beide Spannelemente hindurchgeführte Gewindestange gebildet sein. Die Spannelemente können beispielsweise zwischen zwei auf der Gewindestange sitzenden Muttern eingespannt werden, wobei durch entsprechendes Anziehen einer oder beider Muttern der Abstand zwischen den Spannelementen verringert werden kann.

Möglich sind aber auch andere Mittel zum Aufbringen der Kraft, etwa in Form eines pneumatischen oder elektrischen Aktors oder einer Kombination aus verschiedenen Mitteln.

Ein solches Spannwerkzeug ermöglicht ein kontrolliertes Zusammenführen der Hohlschienenteile, auch dann, wenn dazu hohe Kräfte aufgebracht werden müssen, was der Fall sein kann, wenn das Ausrichtungsstück in eines oder beide Hohlschienenteile eingepresst werden soll. Somit kann bei der Montage zum einen das Risiko von Beschädigungen der Hohlschienenteile, zum anderen das Verletzungsrisiko verringert werden.

Ohne den Umfang der Erfindung in irgendeiner Weise zu beschränken, können Ausführungsformen der Erfindung unter anderem als auf den nachstehend beschriebenen Gedanken und Erkenntnissen beruhend angesehen werden.

Gemäss einer Ausführungsform kann das Spannelement ins jeweilige Hohlschienenteil eingehakt werden, um das Spannelement am jeweiligen Hohlschienenteil zu befestigen. Dementsprechend können die Spannelemente auch wieder ausgehakt werden, nachdem das erste Hohlschienenteil und das zweite Hohlschienenteil zur Hohlschiene zusammengeführt worden sind, insbesondere nachdem die zur Hohlschiene zusammengeführten Hohlschienenteile fixiert worden sind, beispielsweise mittels eines Fixierungsstücks (siehe weiter unten). Dies ermöglicht eine werkzeuglose Montage der Spannelemente mit wenigen Handgriffen. Somit kann die Montage der Hohlschiene weiter vereinfacht werden.

Gemäss einer Ausführungsform kann das Ausrichtungsstück in jedes der offenen Enden formschlüssig eingreifen, um zu verhindern, dass sich das erste Hohlschienenteil relativ zum zweiten Hohlschienenteil um die gemeinsame Längsachse ungewollt verdreht. Dabei kann das Ausrichtungsstück eine Verschiebung der beiden Hohlschienenteile relativ zueinander entlang ihrer gemeinsamen Längsachse ermöglichen. Anders ausgedrückt können die Hohlschienenteile über dem Ausrichtungsstück entlang ihrer gemeinsamen Längsachse zusammengeführt werden, wobei das Ausrichtungsstück als Führung für die Hohlschienenteile fungiert. Beispielsweise können die Hohlschienenteile derart über dem Ausrichtungsstück zusammengeführt werden, dass das Ausrichtungsstück vollständig in der Hohlschiene verschwindet. Diese Ausführungsform ermöglicht eine sehr präzise Ausrichtung der beiden Hohlschienenteile ohne weitere Hilfsmittel.

Gemäss einer Ausführungsform kann das Ausrichtungsstück einen Grundkörper und mindestens eine vom Grundkörper abstehende Rippe aufweisen. Die Rippe kann in eine Nut des ersten Hohlschienenteils und in eine Nut des zweiten Hohlschienenteils formschlüssig eingreifen. Der Grundkörper und die Rippe(n) können beispielsweise einstückig aus demselben Material gefertigt sein. Möglich ist aber auch eine zwei- oder mehrteilige Ausführung des Ausrichtungsstücks, wobei die Teile des Ausrichtungsstücks aus dem gleichen Material oder aus unterschiedlichen Materialien gefertigt sein können. Speziell die Rippe kann bzw. die Rippen können beispielsweise aus einem weicheren Material als der Grundkörper und/oder die Hohlschienenteile gefertigt sein. In diesem Fall kann Aluminium(legierung) ein geeigneter Werkstoff für die Rippe(n) sein. Möglich ist aber auch, dass die Rippe(n) und der Grundkörper aus Aluminium(legierung) und/oder einem sonstigen geeigneten weicheren Material als die Hohlschienenteile gefertigt sind. Diese Ausführungsform ermöglicht es, einen auch höheren Verdrehungskräften widerstehenden Formschluss zwischen dem Ausrichtungsstück und dem jeweiligen Hohlschienenteil zu erzeugen, und zwar mit verhältnismässig geringem konstruktivem Aufwand.

Gemäss einer Ausführungsform können mindestens drei Rippen in verschiedenen Richtungen vom Grundkörper abstehen. Dementsprechend können das erste Hohlschienenteil und das zweite Hohlschienenteil jeweils für jede Rippe eine Nut aufweisen. Die Rippen können in die jeweiligen Nuten des ersten Hohlschienenteils und in die jeweiligen Nuten des zweiten Hohlschienenteils formschlüssig eingreifen. Somit kann die Stabilität des Formschlusses zwischen dem Ausrichtungsstück und dem jeweiligen Hohlschienenteil weiter verbessert werden.

Gemäss einer Ausführungsform kann das Verfahren ferner folgende Schritt umfassen: Anordnen eines länglichen Fixierungsstücks zwischen dem ersten Hohlschienenteil und dem zweiten Hohlschienenteil, sodass ein erster Längsabschnitt des Fixierungsstücks ins offene Ende des ersten Hohlschienenteils hineinragt und ein zweiter Längsabschnitt des Fixierungsstücks ins offene Ende des zweiten Hohlschienenteils hineinragt; Fixieren der zur Hohlschiene zusammengeführten Hohlschienenteile mithilfe des Fixierungsstücks, wobei das erste Hohlschienenteil am ersten Längsabschnitt fixiert wird und das zweite Hohlschienenteil am zweiten Längsabschnitt fixiert wird. Das Fixierungsstück kann als eine Lasche, englisch *fishplate,* aufgefasst werden, die im einfachsten Fall in Form einer Platte oder eines Winkels ausgeführt sein kann. Das Fixierungsstück sollte eine ausreichende Festigkeit aufweisen, um die im Betrieb der Aufzugsanlage auf den Hohlschienenstoss wirkenden Biegekräfte aufnehmen zu können, ohne dadurch übermässig beansprucht und/oder verformt zu werden. Das Fixierungsstück kann beispielsweise aus Stahl oder einer anderen Metalllegierung gefertigt sein, um dieser Anforderung zu entsprechen. Es ist möglich, dass das Fixierungsstück an verschiedenen Längsseiten des ersten und/oder des zweiten Hohlschienenteils fixiert, beispielsweise damit verschraubt wird. Auch ist es möglich, dass das Fixierungsstück, ebenso wie das Ausrichtungsstück, nach dem Zusammenführen der beiden Hohlschienenteile vollständig innerhalb der Hohlschiene angeordnet ist. Diese Ausführungsform ermöglicht eine dauerhafte und stabile Fixierung der korrekt zueinander ausgerichteten Hohlschienenteile.

Gemäss einer Ausführungsform kann das erste Hohlschienenteil durch Verschrauben mit dem ersten Längsabschnitt am ersten Längsabschnitt fixiert werden. Zusätzlich oder alternativ kann das zweite Hohlschienenteil durch Verschrauben mit dem zweiten Längsabschnitt am zweiten Längsabschnitt fixiert werden. Somit können die zur Hohlschiene zusammengeführten Hohlschienenteile in einfacher Weise fixiert werden, ohne dass zusätzliche Schritte zur Fixierung, wie beispielsweise ein Schweissschritt, erforderlich sind. Zudem wird die Demontage der Hohlschiene vereinfacht.

Gemäss einer Ausführungsform kann das Verfahren ferner umfassen: Entfernen der Spannelemente nach dem Fixieren. Anders ausgedrückt kann es sich bei den Spannelementen um Hilfswerkzeuge handeln, die nur vorübergehend während der Installation der Aufzugsanlage zum Einsatz kommen und im Betrieb der Aufzugsanlage von der Hohlschiene entfernt sind.

Gemäss einer Ausführungsform kann das Fixierungsstück vom Ausrichtungsstück gehalten werden. Anders ausgedrückt kann das Fixierungsstück über das Ausrichtungsstück am ersten Hohlschienenteil und/oder am zweiten Hohlschienenteil befestigt sein. Beispielsweise kann das Fixierungsstück ausschliesslich vom Ausrichtungsstück in der Hohlschiene gehalten werden, solange das Fixierungsstück noch nicht am ersten und/oder am zweiten Hohlschienenteil fixiert worden ist. Somit kann die Fixierung der zur Hohlschiene zusammengeführten Hohlschienenteile erheblich vereinfacht werden.

Gemäss einer Ausführungsform kann das Fixierungsstück zwischen dem ersten Längsabschnitt und dem zweiten Längsabschnitt vom Ausrichtungsstück gehalten werden. Anders ausgedrückt kann das Ausrichtungsstück, in Längsrichtung des Fixierungsstücks betrachtet, mittig am Fixierungsstück befestigt sein. Dies vereinfacht das Einführen der Längsabschnitte ins jeweilige Hohlschienenteil.

Gemäss einer Ausführungsform kann das Fixierungsstück mit dem Ausrichtungsstück verhakt sein. Anders ausgedrückt können das Fixierungsstück und das Ausrichtungsstück durch Formschluss miteinander zu einer als Einheit handhabbaren Baugruppe kombiniert sein. Dies ermöglicht eine unkomplizierte Vormontage. Bei der Vormontage kann das Fixierungsstück mit dem Hohlschienenteil fix verbunden werden. Dadurch kann das Ausrichtungsstück gehalten werden, so dass das Ausrichtestück zuverlässig eine mittige Position am Hohlschienenstoss erreicht.

Wie weiter oben erwähnt, kann das Ausrichtungsstück gemäss einer Ausführungsform aus einem weicheren Material, insbesondere einem weicheren Metall oder einer weicheren Metalllegierung, als das erste Hohlschienenteil und/oder das zweite Hohlschienenteil gefertigt sein. Somit kann eine übermässige Beanspruchung und/oder Verformung des ersten und/oder des zweiten Hohlschienenteils beim Einpressen des Ausrichtungsstücks vermieden werden.

Zusätzlich kann das Ausrichtungsstück aus einem weicheren Material als das Fixierungsstück gefertigt sein.

Gemäss einer Ausführungsform kann das Ausrichtungsstück ein Aluminiumteil sein. Dies ermöglicht eine kostengünstige und präzise Fertigung des Ausrichtungsstücks. Zum anderen kann somit eine übermässige Beanspruchung und/oder Verformung des ersten und/oder zweiten Hohlschienenteils beim Einpressen des Ausrichtungsstücks aufgrund von Passungenauigkeiten vermieden werden, zumal die Hohlschienenteile in der Regel aus Stahl(blech) gefertigt sind. Somit kann die Verformung des ersten und/oder des zweiten Hohlschienenteils bei der Montage derart reduziert werden, dass sich ein quasi nahtloser Übergang am Hohlschienenstoss ergibt, der keine weitere Nachbearbeitung erfordert.

Hingegen sollte das Fixierungsstück aus einem Material mit deutlich höherer Festigkeit als Aluminium, beispielsweise aus Stahl oder einer anderen Metalllegierung, gefertigt sein. Damit können Kräfte, die den Hohlschienenstoss im Betrieb der Aufzugsanlage belasten, grösstenteils vom Fixierungsstück aufgenommen werden, ohne dass dieses zu stark beansprucht und/oder verformt wird.

Gemäss einer Ausführungsform kann das erste Spannelement ins erste Hohlschienenteil einhakbar sein, um das erste Spannelement am ersten Hohlschienenteil zu befestigen. Zusätzlich oder alternativ kann das zweite Spannelement ins zweite Hohlschienenteil einhakbar sein, um das zweite Spannelement am zweiten Hohlschienenteil zu befestigen. Das jeweilige Hohlschienenteil kann dazu beispielsweise mehrere in Längsrichtung des Hohlschienenteils verteilt angeordnete Öffnungen zum Aufnehmen eines hakenförmigen Vorsprungs des Spannelements aufweisen, etwa in Form von Schlitzen oder Langlöchern. Somit kann das Spannelement in einfacher Weise, praktischerweise sogar ohne Zuhilfenahme irgendeines Werkzeugs, in mehreren definierten Längspositionen am jeweiligen Hohlschienenteil befestigt werden.

Nachfolgend werden vorteilhafte Ausführungsformen der Erfindung unter Bezugnahme auf die beigefügten Zeichnungen weiter erläutert, wobei weder die Zeichnungen noch die Erläuterungen als die Erfindung in irgendeiner Weise einschränkend auszulegen sind.
Fig. 1 zeigt die Montage von Hohlschienenteilen in einem Aufzugsschacht in einem Verfahren gemäss einer Ausführungsform der Erfindung unter Verwendung eines Spannwerkzeugs gemäss einer Ausführungsform der Erfindung.
Fig. 2 zeigt eine Hohlschiene, die aus den Hohlschienenteilen aus Fig. 1 montiert wurde.
Fig. 3 zeigt eine Querschnittsansicht der Hohlscheine aus Fig. 2 entlang einer Schnittlinie III-III.

Die Figuren sind lediglich schematisch und nicht massstabsgetreu. Gleiche Bezugszeichen bezeichnen in den verschiedenen Zeichnungen gleiche bzw. gleichwirkende Merkmale.

Fig. 1 zeigt einen Abschnitt einer Aufzugsanlage 1, die einen Aufzugsschacht 2 umfasst, in dem im betriebsfähigen Zustand der Aufzugsanlage 1 eine oder mehrere Aufzugskabinen (nicht gezeigt) zwischen verschiedenen Stockwerken eines Gebäudes verfahren werden sollen. Zur Führung der Aufzugskabine(n), oder eines damit verbundenen Gegengewichts, entlang des Aufzugsschachts 2 werden eine oder mehrere Hohlschienen 3 im Aufzugsschacht 2 in einem nachstehend näher beschriebenen Verfahren montiert. Fig. 2 und Fig. 3 zeigen einen Abschnitt einer solchen Hohlschiene 3 nach der Montage.

In einem ersten Schritt werden ein erstes Hohlschienenteil 4 und ein zweites Hohlschienenteil 5 in verschiedenen Höhen im Aufzugsschacht 2 angeordnet, beispielsweise mithilfe eines Krans. Bei den Hohlschienenteilen 4, 5 kann es sich beispielsweise um längliche Hohlprofile mit einer oder mehreren Führungskonturen und/oder Laufflächen handeln.

Die Hohlschienenteilen 4, 5 können so angeordnet werden, dass ein offenes Ende 6 des ersten Hohlschienenteils 4 einem offenen Ende 7 des zweiten Hohlschienenteils 5 gegenüberliegt.

Im offenen Ende 6 des ersten Hohlschienenteils 4 kann ein Ausrichtungsstück 8 derart eingeführt sein, dass das Ausrichtungsstück 8 teilweise über das offene Ende 6 hinausragt.

Beispielsweise kann das Ausrichtungsstück 8 teilweise ins erste Hohlschienenteil 4 eingepresst sein.

Zusätzlich kann ein längliches, beispielsweise platten- oder winkelförmiges Fixierungsstück 9 am ersten Hohlschienenteil 4 vormontiert sein. Das Fixierungsstück 9 kann beispielsweise ausschliesslich über das Ausrichtungsstück 8 am offenen Ende 6 des ersten Hohlschienenteils 4 befestigt sein, insbesondere derart, dass ein erster Längsabschnitt 10 des Fixierungsstücks 9 ins offene Ende 6 hineinragt, während ein zweiter Längsabschnitt 11 des Fixierungsstücks 9 über das offene Ende 6 hinausragt.

Um eine einfache (Vor-)Montage zu ermöglichen, kann das Ausrichtungsstück 8 das Fixierungsstück 9 mittig zwischen dem ersten Längsabschnitt 10 und dem zweiten Längsabschnitt 11 halten.

In einem zweiten Schritt werden die beiden Hohlschienenteile 4, 5 mithilfe des Ausrichtungsstücks 8 zueinander ausgerichtet, sodass die beiden Längsachsen der Hohlschienenteile 4, 5 annähernd auf einer gemeinsamen Linie liegen, die somit annähernd einer gemeinsamen Längsachse 12 der beiden Hohlschienenteile 4, 5 entspricht.

Dies kann beispielsweise dadurch erreicht werden, dass das zweite Hohlschienenteil 5, hier das obere Hohlschienenteil, so weit in Richtung des (unteren) ersten Hohlschienenteils 4 abgesenkt wird, dass ein über das offene Ende 6 des ersten Hohlschienenteils 4 in Richtung des zweiten Hohlschienenteils 5 hinausragender Abschnitt des Ausrichtungsstücks 8 teilweise ins offene Ende 7 des zweiten Hohlschienenteils 5 eingeführt wird.

Zusammen mit dem Ausrichtungsstück 8 kann in diesem Schritt zusätzlich der zweite Längsabschnitt 11 des Fixierungsstücks 9 teilweise ins offene Ende 7 des zweiten Hohlschienenteils 5 eingeführt werden.

Um eine ungewollte Verdrehung der beiden Hohlschienenteile 4, 5 relativ zueinander um ihre gemeinsame Längsachse 12 zu verhindern, kann das Ausrichtungsstück 8 in geeigneter Weise formschlüssig in jedes der offenen Enden 6, 7 eingreifen.

Wie in Fig. 2 und Fig. 3 zu sehen, kann ein solcher Formschluss beispielsweise dadurch erzielt werden, dass das Ausrichtungsstück 8 mit mehreren, hier vier Rippen 13 ausgestaltet ist, die von einem Grundkörper 14 des Ausrichtungsstücks 8 in verschiedenen Richtungen quer zur gemeinsamen Längsachse 12 abstehen können. Die Hohlschienenteile 4, 5 können für jede Rippe 13 eine Nut 15 aufweisen, die sich zumindest im Bereich der offenen Enden 6, 7 parallel zur jeweiligen Längsachse der Hohlschienenteile 4, 5 erstrecken kann. Dabei greift jede Rippe 13 einerseits in die ihr zugeordnete Nut 15 des ersten Hohlschienenteils 4, andererseits in die ihr zugeordnete Nut 15 des zweiten Hohlschienenteils 5 ein.

Beispielsweise kann das Ausrichtungsstück 8 zum Zweck der Vormontage insofern ins erste Hohlschienenteil 4 eingepresst werden (siehe weiter oben), als die Rippen 13 in die entsprechenden Nuten 15 des ersten Hohlschienenteils 4 eingepresst werden.

Prinzipiell kann der Formschluss auch schon mit einer einzigen Rippe 13 erzielt werden. Aus Stabilitätsgründen ist es jedoch vorteilhaft, wenn mehrere Rippen 13, d. h. mindestens zwei, vorzugsweise mindestens drei Rippen 13, in verschiedenen Richtungen vom Grundkörper 14 abstehen.

Wie in Fig. 2 zu erkennen, können das Ausrichtungsstück 8 und das Fixierungsstück 9 miteinander zu einer einfach handhabbaren Ausrichtungs- und Verbindungseinheit kombiniert sein, etwa indem beide Stücke 8, 9 in geeigneter Weise miteinander verhakt werden. Somit kann die (Vor-)Montage oder die Demontage weiter vereinfacht werden.

In einem dritten Schritt wird ein Spannwerkzeug 16 an den Hohlschienenteilen 4, 5 befestigt (siehe Fig. 1). In diesem Beispiel umfasst das Spannwerkzeug 16 zwei erste Spannelemente 17a und zwei zweite Spannelemente 17b, wobei jedes erste Spannelement 17a am ersten Hohlschienenteil 4 und jedes zweite Spannelement 17b am zweiten Hohlschienenteil 5 befestigt wird.

Zweckmässigerweise können die Spannelemente 17a, 17b so am jeweiligen Hohlschienenteil 4 bzw. 5 positioniert werden, dass sie nach dem Ausrichten der Hohlschienenteile 4, 5 an verschiedenen Seiten der Hohlschienenteile 4, 5 paarweise einander gegenüberliegen, d. h. so, dass jedem ersten Spannelement 17a genau ein zweites Spannelement 17b gegenüberliegt.

Beispielhaft sind in der in Fig. 1 gezeigten Ansicht zwei Spannelemente 17a, 17b an einer linken Seite der Hohlschienenteile 4, 5 und zwei Spannelemente 17a, 17b an einer rechten Seite der Hohlschienenteile 4, 5 befestigt. Somit wird verhindert, dass sich die Hohlschienenteile 4, 5 beim anschliessenden Zusammenführen zur Hohlschiene 3 verkanten.

Wie in Fig. 1 am Beispiel der (oberen) zweiten Spannelemente 17b angedeutet, kann jedes Spannelement 17a, 17b ins jeweilige Hohlschienenteil 4 bzw. 5 formschlüssig eingehakt werden, beispielsweise in entsprechende Schlitze im jeweiligen Hohlschienenteil 4 bzw. 5. Dies ermöglicht eine werkzeuglose und somit besonders einfache (De-)Montage der Spannelemente 17a, 17b.

Es wird darauf hingewiesen, dass der dritte Schritt vor oder nach dem zweiten Schritt ausgeführt werden kann.

In einem vierten Schritt werden die Spannelemente 17a, 17b eines jeden Paares mit Kräften in zueinander entgegengesetzten Richtungen parallel zur gemeinsamen Längsachse 12 beaufschlagt.

Im einfachsten Fall kann dies dadurch erfolgen, dass je eine Gewindestange 18 durch entsprechende Aufnahmen zweier einander gegenüberliegender Spannelemente 17a, 17b hindurchgeführt wird und ein vertikaler Abstand zwischen den betreffenden Spannelementen 17a, 17b mithilfe zweier Muttern 19, die auf der Gewindestange 18 durch entsprechendes Drehen aufeinander zubewegt werden, verkürzt wird. Möglich sind aber auch andere Mittel zum Aufbringen der Kräfte, beispielsweise ein pneumatischer oder elektrischer Aktor.

Durch das Aufbringen der Kräfte werden die Hohlschienenteile 4, 5 in zueinander entgegengesetzten Richtungen aufeinander zubewegt und so zur Hohlschiene 3 zusammengefügt, beispielsweise bis sie aneinanderstossen, um einen Hohlschienenstoss zu bilden (siehe Fig. 2).

Dabei wird das Ausrichtungsstück 8 ins offene Ende 7 des zweiten Hohlschienenteils 5 eingepresst. Genauer gesagt werden die Rippen 13 des Ausrichtungsstücks 8 teilweise in die entsprechenden Nuten 15 im offenen Ende 7 des zweiten Hohlschienenteils 5 eingepresst.

Am Ende des Montagevorgangs sind die Rippen 13 des Ausrichtungsstücks 8 also sowohl in die entsprechenden Nuten 15 des ersten Hohlschienenteils 4 als auch in die entsprechenden Nuten 15 des zweiten Hohlschienenteils 5 eingepresst. Dies gewährleistet einen präzisen Übergang am Hohlschienenstoss.

Ein sehr glatter, gerader Hohlschienenstoss ergibt sich insbesondere dann, wenn das Ausrichtungsstück 8, oder zumindest dessen Rippen 13, aus einem weniger festen, also weicheren Material als die beiden Hohlschienenteile 4, 5 und/oder das Fixierungsstück 9, insbesondere aus einem weniger festen metallischen Werkstoff als Stahl, gefertigt ist.

In Versuchen konnten mit einem Ausrichtungsstück 8 in Form eines Aluminiumteils besonders gute Ergebnisse erzielt werden. Hierbei konnte eine Ebenheit am Hohlschienenstoss von plus/minus 0.1 mm ohne zusätzliche Nachbearbeitung erreicht werden.

Beim Zusammenführen der beiden Hohlschienenteile 4, 5 kann ferner der zweite Längsabschnitt 11 des Fixierungsstücks 9 vollständig ins zweite Hohlschienenteil 5 eingeführt werden.

In einem fünften Schritt können die derart zueinander ausgerichteten und zusammengeführten Hohlschienenteile 4, 5 fixiert werden, indem das erste Hohlschienenteil 4 am ersten Längsabschnitt 10 des Fixierungsstücks 9 und das zweite Hohlschienenteil 5 am zweiten Längsabschnitt 11 des Fixierungsstücks 9 fixiert wird, beispielsweise jeweils mit mehreren Schrauben 20.

Nach dem Fixieren kann das Spannwerkzeug 16 in einem sechsten Schritt wieder von der Hohlschiene 3 entfernt werden. Hierzu können die Spannelemente 17a, 17b einfach wieder aus dem jeweiligen Hohlschienenteil 4 bzw. 5 ausgehakt werden.

Abschliessend wird darauf hingewiesen, dass Begriffe wie «aufweisend», «umfassend» usw. keine anderen Elemente oder Schritte ausschliessen und unbestimmte Artikel wie «eine» oder «ein» keine Vielzahl ausschliessen. Ferner wird darauf hingewiesen, dass Merkmale oder Schritte, die mit Verweis auf eine der vorstehenden Ausführungsformen beschrieben werden, auch in Kombination mit Merkmalen oder Schritten, die mit Verweis auf andere der vorstehenden Ausführungsformen beschrieben werden, verwendet werden können. Bezugszeichen in den Ansprüchen sind nicht als Einschränkung anzusehen.

## Patentansprüche

1. Verfahren zum Montieren einer Hohlschiene (3) zum Führen einer Aufzugskabine und/oder eines Gegengewichts einer Aufzugsanlage (1), wobei das Verfahren umfasst:
Anordnen eines ersten Hohlschienenteils (4) und eines zweiten Hohlschienenteils (5) in verschiedenen Höhen in einem Aufzugsschacht (2) der Aufzugsanlage (1);
Ausrichten des ersten Hohlschienenteils (4) relativ zum zweiten Hohlschienenteil (5) mithilfe eines Ausrichtungsstücks (8), sodass sich das erste Hohlschienenteil (4) und das zweite Hohlschienenteil (5) entlang einer gemeinsamen Längsachse (12) erstrecken, wobei das Ausrichtungsstück (8) derart zwischen dem ersten Hohlschienenteil (4) und dem zweiten Hohlschienenteil (5) angeordnet wird, dass das Ausrichtungsstück (8) teilweise in ein offenes Ende (6) des ersten Hohlschienenteils (4) und teilweise in ein offenes Ende (7) des zweiten Hohlschienenteils (5) hineinragt;
Befestigen jeweils eines Spannelements (17a, 17b) am ersten Hohlschienenteil (4) und am zweiten Hohlschienenteil (5); und
Aufbringen einer Kraft auf die Spannelemente (17a, 17b) in zueinander entgegengesetzten Richtungen parallel zur gemeinsamen Längsachse (12), um das erste Hohlschienenteil (4) und das zweite Hohlschienenteil (5) zur Hohlschiene (3) zusammenzuführen, wobei das Ausrichtungsstück (8) ins offene Ende (6) des ersten Hohlschienenteils (4) und/oder ins offene Ende (7) des zweiten Hohlschienenteils (5) eingepresst wird.

2. Verfahren nach Anspruch 1,
wobei das Spannelement (17a, 17b) ins jeweilige Hohlschienenteil (4, 5) eingehakt wird, um das Spannelement (17a, 17b) am jeweiligen Hohlschienenteil (4, 5) zu befestigen;
wobei das Spannelement (17a, 17b) wieder ausgehakt wird, nachdem das erste Hohlschienenteil (4) und das zweite Hohlschienenteil (5) zur Hohlschiene (3) zusammengeführt worden sind.

3. Verfahren nach einem der vorhergehenden Ansprüche,
wobei das Ausrichtungsstück (8) in jedes der offenen Enden (6, 7) formschlüssig eingreift, um zu verhindern, dass sich das erste Hohlschienenteil (4) relativ zum zweiten Hohlschienenteil (5) um die gemeinsame Längsachse (12) verdreht.

4. Verfahren nach Anspruch 3,
wobei das Ausrichtungsstück (8) einen Grundkörper (14) und mindestens eine vom Grundkörper (14) abstehende Rippe (13) aufweist;
wobei die Rippe (13) in eine Nut (15) des ersten Hohlschienenteils (4) und in eine Nut (15) des zweiten Hohlschienenteils (5) formschlüssig eingreift.

5. Verfahren nach Anspruch 4,
wobei mindestens drei Rippen (13) in verschiedenen Richtungen vom Grundkörper (14) abstehen und das erste Hohlschienenteil (4) und das zweite Hohlschienenteil (5) jeweils für jede Rippe (13) eine Nut (15) aufweisen;
wobei die Rippen (13) in die jeweiligen Nuten (15) des ersten Hohlschienenteils (4) und in die jeweiligen Nuten (15) des zweiten Hohlschienenteils (5) formschlüssig eingreifen.

6. Verfahren nach einem der vorhergehenden Ansprüche, ferner umfassend:
Anordnen eines länglichen Fixierungsstücks (9) zwischen dem ersten Hohlschienenteil (4) und dem zweiten Hohlschienenteil (5), sodass ein erster Längsabschnitt (10) des Fixierungsstücks (9) ins offene Ende (6) des ersten Hohlschienenteils (4) hineinragt und ein zweiter Längsabschnitt (11) des Fixierungsstücks (9) ins offene Ende (7) des zweiten Hohlschienenteils (5) hineinragt;
Fixieren der zur Hohlschiene (3) zusammengeführten Hohlschienenteile (4, 5) mithilfe des Fixierungsstücks (9), wobei das erste Hohlschienenteil (4) am ersten Längsabschnitt (10) fixiert wird und das zweite Hohlschienenteil (5) am zweiten Längsabschnitt (11) fixiert wird.

7. Verfahren nach Anspruch 6,
wobei das erste Hohlschienenteil (4) durch Verschrauben mit dem ersten Längsabschnitt (10) am ersten Längsabschnitt (10) fixiert wird; und/oder
wobei das zweite Hohlschienenteil (5) durch Verschrauben mit dem zweiten Längsabschnitt (11) am zweiten Längsabschnitt (11) fixiert wird.

8. Verfahren nach Anspruch 6 oder 7, ferner umfassend:
Entfernen der Spannelemente (17a, 17b) nach dem Fixieren.

9. Verfahren nach einem der Ansprüche 6 bis 8,
wobei das Fixierungsstück (9) vom Ausrichtungsstück (8) gehalten wird.

10. Verfahren nach Anspruch 9,
wobei das Fixierungsstück (9) zwischen dem ersten Längsabschnitt (10) und dem zweiten Längsabschnitt (11) vom Ausrichtungsstück (8) gehalten wird.

11. Verfahren nach Anspruch 9 oder 10,
wobei das Fixierungsstück (9) mit dem Ausrichtungsstück (8) verhakt ist.

12. Verfahren nach einem der vorhergehenden Ansprüche,
wobei das Ausrichtungsstück (8) aus einem weicheren Material als das erste Hohlschienenteil (4) und/oder das zweite Hohlschienenteil (5) gefertigt ist.

13. Verfahren nach einem der vorhergehenden Ansprüche,
wobei das Ausrichtungsstück (8) ein Aluminiumteil ist.

14. Spannwerkzeug (16) zur Verwendung in einem Verfahren nach einem der vorhergehenden Ansprüche, wobei das Spannwerkzeug (16) umfasst:
mindestens zwei Spannelemente (17a, 17b), wobei mindestens ein erstes (17a) der Spannelemente (17a, 17b) an einem ersten Hohlschienenteil (4) befestigbar ist und mindestens ein zweites (17b) der Spannelemente (17a, 17b) an einem zweiten Hohlschienenteil (5) befestigbar ist; und
ein Mittel (18, 19) zum Aufbringen einer Kraft auf das am ersten Hohlschienenteil (4) befestigte erste Spannelement (17a) und das am zweiten Hohlschienenteil (5) befestigte zweite Spannelement (17b) in zueinander entgegengesetzten Richtungen parallel zu einer gemeinsamen Längsachse (12) des ersten Hohlschienenteils (4) und des zweiten Hohlschienenteils (5), sodass das erste Hohlschienenteil (4) und das zweite Hohlschienenteil (5) aufeinander zubewegt werden.

15. Spannwerkzeug (16) nach Anspruch 14,
wobei das erste Spannelement (17a) ins erste Hohlschienenteil (4) einhakbar ist, um das erste Spannelement (17a) am ersten Hohlschienenteil (4) zu befestigen; und/oder
wobei das zweite Spannelement (17b) ins zweite Hohlschienenteil (5) einhakbar ist, um das zweite Spannelement (17b) am zweiten Hohlschienenteil (5) zu befestigen.

## Claims

1. A method for assembling a hollow rail (3) for guiding a lift car and/or a counterweight of a lift installation (1), wherein the method comprises:
arranging a first hollow rail part (4) and a second hollow rail part (5) at different heights in a lift shaft (2) of the lift installation (1);
aligning the first hollow rail part (4) relative to the second hollow rail part (5) by means of an alignment piece (8) so that the first hollow rail part (4) and the second hollow rail part (5) extend along a common longitudinal axis (12), wherein the alignment piece (8) is arranged between the first hollow rail part (4) and the second hollow rail part (5) such that the alignment piece (8) protrudes partially into an open end (6) of the first hollow rail part (4) and partially into an open end (7) of the second hollow rail part (5);
fastening one clamping element (17a, 17b) to the first hollow rail part (4) and one to the second hollow rail part (5); and
applying a force to the clamping elements (17a, 17b) in opposite directions parallel to the common longitudinal axis (12) to bring together the first hollow rail part (4) and the second hollow rail part (5) to form the hollow rail (3), wherein the alignment piece (8) is pressed into the open end (6) of the first hollow rail part (4) and/or into the open end (7) of the second hollow rail part (5).

2. The method according to claim 1,
wherein the clamping element (17a, 17b) is hooked into the corresponding hollow rail part (4, 5) to fasten the clamping element (17a, 17b) to the corresponding hollow rail part (4, 5);
wherein the clamping element (17a, 17b) is unhooked again after the first hollow rail part (4) and the second hollow rail part (5) have been brought together to form the hollow rail (3).

3. The method according to any of the preceding claims,
wherein the alignment piece (8) positively engages in each of the open ends (6, 7) to prevent the first hollow rail part (4) from rotating about the common longitudinal axis (12) relative to the second hollow rail part (5).

4. The method according to claim 3,
wherein the alignment piece (8) has a main body (14) and at least one rib (13) extending from the main body (14);
wherein the rib (13) positively engages in a groove (15) of the first hollow rail part (4) and in a groove (15) of the second hollow rail part (5).

5. The method according to claim 4,
wherein at least three ribs (13) extend from the main body (14) in different directions and the first hollow rail part (4) and the second hollow rail part (5) each have a groove (15) for each rib (13);
wherein the ribs (13) positively engage in the corresponding grooves (15) of the first hollow rail part (4) and in the corresponding grooves (15) of the second hollow rail part (5).

6. The method according to any of the preceding claims, further comprising:
arranging an elongated fixing piece (9) between the first hollow rail part (4) and the second hollow rail part (5) so that a first longitudinal portion (10) of the fixing piece (9) protrudes into the open end (6) of the first hollow rail part (4) and a second longitudinal portion (11) of the fixing piece (9) protrudes into the open end (7) of the second hollow rail part (5);
fixing the hollow rail parts (4, 5) brought together to form the hollow rail (3) by means of the fixing piece (9), wherein the first hollow rail part (4) is fixed to the first longitudinal portion (10) and the second hollow rail part (5) is fixed to the second longitudinal portion (11).

7. The method according to claim 6,
wherein the first hollow rail part (4) is fixed to the first longitudinal portion (10) by bolting it to the first longitudinal portion (10); and/or
wherein the second hollow rail part (5) is fixed to the second longitudinal portion (11) by bolting it to the second longitudinal portion (11).

8. The method according to claim 6 or 7, further comprising:
removing the clamping elements (17a, 17b) after fixing.

9. The method according to any of claims 6 to 8,
wherein the fixing piece (9) is held by the alignment piece (8).

10. The method according to claim 9,
wherein the fixing piece (9) is held between the first longitudinal portion (10) and the second longitudinal portion (11) by the alignment piece (8).

11. The method according to claim 9 or 10,
wherein the fixing piece (9) is interlocked with the alignment piece (8).

12. The method according to any of the preceding claims,
wherein the alignment piece (8) is made of a softer material than the first hollow rail part (4) and/or the second hollow rail part (5).

13. The method according to any of the preceding claims,
wherein the alignment piece (8) is an aluminum part.

14. A clamping tool (16) for use in a method according to any of the preceding claims, wherein the clamping tool (16) comprises:
at least two clamping elements (17a, 17b), wherein at least one first one (17a) of the clamping elements (17a, 17b) can be fastened to a first hollow rail part (4), and at least one second one (17b) of the clamping elements (17a, 17b) can be fastened to a second hollow rail part (5); and
a means (18, 19) for applying a force to the first clamping element (17a) fastened to the first hollow rail part (4) and the second clamping element (17b) fastened to the second hollow rail part (5) in opposite directions parallel to a common longitudinal axis (12) of the first hollow rail part (4) and the second hollow rail part (5) so that the first hollow rail part (4) and the second hollow rail part (5) are moved toward one another.

15. The clamping tool (16) according to claim 14,
wherein the first clamping element (17a) can be hooked into the first hollow rail part (4) to fasten the first clamping element (17a) to the first hollow rail part (4); and/or
wherein the second clamping element (17b) can be hooked into the second hollow rail part (5) to fasten the second clamping element (17b) to the second hollow rail part (5).

## Revendications

1. Procédé de montage d'un rail creux (3) pour guider une cabine d'ascenseur et/ou un contrepoids d'une installation d'ascenseur (1), le procédé comprenant :
disposer une première partie de rail creux (4) et une deuxième partie de rail creux (5) à différentes hauteurs dans une cage d'ascenseur (2) de l'installation d'ascenseur (1) ;
l'alignement de la première partie de rail creux (4) par rapport à la deuxième partie de rail creux (5) à l'aide d'une pièce d'alignement (8), de sorte que la première partie de rail creux (4) et la deuxième partie de rail creux (5) s'étendent le long d'un axe longitudinal commun (12), la pièce d'alignement (8) étant disposée entre la première partie de rail creux (4) et la deuxième partie de rail creux (5) de telle sorte que la pièce d'alignement (8) pénètre partiellement dans une extrémité ouverte (6) de la première partie de rail creux (4) et partiellement dans une extrémité ouverte (7) de la deuxième partie de rail creux (5) ;
fixer respectivement un élément de serrage (17a, 17b) à la première partie de rail creux (4) et à la deuxième partie de rail creux (5) ; et
l'application d'une force sur les éléments de serrage (17a, 17b) dans des directions opposées l'une à l'autre parallèlement à l'axe longitudinal commun (12), afin de réunir la première partie de rail creux (4) et la deuxième partie de rail creux (5) en un rail creux (3), la pièce d'alignement (8) étant enfoncée dans l'extrémité ouverte (6) de la première partie de rail creux (4) et/ou dans l'extrémité ouverte (7) de la deuxième partie de rail creux (5).

2. Procédé selon la revendication 1,
dans lequel l'élément de serrage (17a, 17b) est accroché dans la partie de rail creux respective (4, 5) afin de fixer l'élément de serrage (17a, 17b) à la partie de rail creux respective (4, 5) ;
l'élément de serrage (17a, 17b) étant à nouveau décroché après que la première partie de rail creux (4) et la deuxième partie de rail creux (5) ont été réunies pour former le rail creux (3).

3. Procédé selon l'une quelconque des revendications précédentes,
la pièce d'alignement (8) s'engageant par complémentarité de forme dans chacune des extrémités ouvertes (6, 7) afin d'empêcher la première partie de rail creux (4) de tourner par rapport à la deuxième partie de rail creux (5) autour de l'axe longitudinal commun (12).

4. Procédé selon la revendication 3,
la pièce d'alignement (8) présentant un corps de base (14) et au moins une nervure (13) dépassant du corps de base (14) ;
la nervure (13) s'engageant par complémentarité de forme dans une rainure (15) de la première partie de rail creux (4) et dans une rainure (15) de la deuxième partie de rail creux (5).

5. Procédé selon la revendication 4,
au moins trois nervures (13) dépassant du corps de base (14) dans des directions différentes et la première partie de rail creux (4) et la deuxième partie de rail creux (5) présentant chacune une rainure (15) pour chaque nervure (13) ;
les nervures (13) s'engageant par complémentarité de forme dans les rainures respectives (15) de la première partie de rail creux (4) et dans les rainures respectives (15) de la deuxième partie de rail creux (5).

6. Procédé selon l'une quelconque des revendications précédentes, comprenant en outre
l'agencement d'une pièce de fixation allongée (9) entre la première partie de rail creux (4) et la deuxième partie de rail creux (5), de sorte qu'une première section longitudinale (10) de la pièce de fixation (9) fait saillie dans l'extrémité ouverte (6) de la première partie de rail creux (4) et qu'une deuxième section longitudinale (11) de la pièce de fixation (9) fait saillie dans l'extrémité ouverte (7) de la deuxième partie de rail creux (5) ;
fixer les parties de rail creux (4, 5) réunies en un rail creux (3) à l'aide de la pièce de fixation (9), la première partie de rail creux (4) étant fixée sur le premier tronçon longitudinal (10) et la deuxième partie de rail creux (5) étant fixée sur le deuxième tronçon longitudinal (11).

7. Procédé selon la revendication 6,
la première partie de rail creux (4) étant fixée sur la première section longitudinale (10) par vissage avec la première section longitudinale (10) ; et/ou
la deuxième partie de rail creux (5) étant fixée sur la deuxième section longitudinale (11) par vissage avec la deuxième section longitudinale (11).

8. Procédé selon la revendication 6 ou 7, comprenant en outre :
Retirer les éléments de serrage (17a, 17b) après la fixation.

9. Procédé selon l'une quelconque des revendications 6 à 8,
la pièce de fixation (9) étant maintenue par la pièce d'alignement (8).

10. Procédé selon la revendication 9,
dans lequel la pièce de fixation (9) est maintenue par la pièce d'alignement (8) entre la première partie longitudinale (10) et la deuxième partie longitudinale (11).

11. Procédé selon la revendication 9 ou 10,
dans lequel la pièce de fixation (9) est accrochée à la pièce d'alignement (8).

12. Procédé selon l'une quelconque des revendications précédentes,
dans lequel la pièce d'alignement (8) est fabriquée dans un matériau plus souple que la première partie de rail creux (4) et/ou la deuxième partie de rail creux (5).

13. Procédé selon l'une quelconque des revendications précédentes,
dans lequel la pièce d'alignement (8) est une pièce en aluminium.

14. Outil de serrage (16) destiné à être utilisé dans un procédé selon l'une quelconque des revendications précédentes, dans lequel l'outil de serrage (16) comprend :
au moins deux éléments de serrage (17a, 17b), au moins un premier (17a) des éléments de serrage (17a, 17b) pouvant être fixé à une première partie de rail creux (4) et au moins un deuxième (17b) des éléments de serrage (17a, 17b) pouvant être fixé à une deuxième partie de rail creux (5) ; et
un moyen (18, 19) pour appliquer une force au premier élément de serrage (17a) fixé à la première partie de rail creux (4) et au deuxième élément de serrage (17b) fixé à la deuxième partie de rail creux (5) dans des directions mutuellement opposées parallèlement à un axe longitudinal commun (12) de la première partie de rail creux (4) et de la deuxième partie de rail creux (5), de sorte que la première partie de rail creux (4) et la deuxième partie de rail creux (5) sont déplacées l'une vers l'autre.

15. Outil de serrage (16) selon la revendication 14,
le premier élément de serrage (17a) pouvant être accroché dans la première partie de rail creux (4) afin de fixer le premier élément de serrage (17a) à la première partie de rail creux (4) ; et/ou
dans lequel le deuxième élément de serrage (17b) peut être accroché dans la deuxième partie de rail creux (5) pour fixer le deuxième élément de serrage (17b) à la deuxième partie de rail creux (5).
